# EUROPÄISCHE PATENTSCHRIFT

(11) **EP 0 056 231 B1**
(45) Veröffentlichungstag und Bekanntmachung des Hinweises auf die Patenterteilung: **07.08.1985**
(21) Anmeldenummer: 82100016.3
(22) Anmeldetag: 05.01.1982
(51) Int. Cl.: B63B 25/00, B63B 35/28, B63B 21/62, B63H 25/42

(54) **Verfahren und Einrichtung zum Transport von Flüssiggas**
Method and arrangement for transporting liquefied gas
Méthode et arrangement pour le transport de gaz liquéfié

(30) Priorität: 10.01.1981 DE 3100596
(43) Veröffentlichungstag der Anmeldung: 21.07.1982
(73) Patentinhaber: IWTS Consulting Engineers GmbH, D-6200 Wiesbaden (DE)
(72) Erfinder: Klein, Hans Ulrich, Dipl.-Ing., D-6200 Wiesbaden (DE); Bergen, Peter, Dr. Dipl.-Ing., D-6200 Wiesbaden (DE); Schmidt, Hans Helmut, D-5000 Köln 71 (DE)
(74) Vertreter: Blumbach Weser Bergen Kramer

## Beschreibung

Die Erfindung betrifft ein Verfahren zum Transport von Flüssiggas mittels zur Aufrechterhaltung von zum Flüssiggastransport erforderlichen tiefen Temperaturen isolierter Flüssiggas-Schwimmcontainer, die zu Transportgruppen zusammengefaßt werden, in die das Flüssiggas im Ausgangshafen eingefüllt wird und aus denen das Gas am Zielhafen abgegeben wird.

Zu diesem Zweck werden bisher Flüssiggastanker mit einem Verhältnismäßig großen Bruttotransportvolumen eingesetzt. Um die Liegezeit im Ausgangshafen sowie im Zielhafen zu begrenzen, ist die Vorhaltung einer sehr großen Menge bereits verflüssigten Gases im Ausgangshafen einerseits und eine entsprechend große Übernahmekapazität im Zielhafen andererseits notwendig. Neben den dadurch erforderlichen großen Investitionen ist mit den dadurch vorhandenen großen Flüssiggasmengen ein enormes Gefahrenpotential verbunden.

Es ist auch bekannt geworden, anstelle von sogenannten Flüssiggastankern Schwimmcontainer zu verwenden, die verschiedene Gestalt aufweisen, Ballasträume enthalten und mit Isolierungen versehen sind, damit sie zum Transport von Flüssiggas geeignet sind (LU-A-40 537). Hieraus ist es auch bekannt, eine Vielzahl von Schwimmcontainern zu Transporteinheiten zusammenzufassen und durch ein Schleppschiff zu bewegen.

Der Erfindung liegt demgegenüber die Aufgabe zugrunde, ein Verfahren zum Transport von Flüssiggas sowie entsprechende Einrichtungen zur Durchführung verfügbar zu machen, bei denen unter Verringerung des Gefahrenpotentials die Wirtschaftlichkeit des Transports von Flüssiggas wesentlich erhöht wird.

Die Erfindung besteht darin, daß das Gas im Ausgangshafen von der Verflüssigungsanlage direkt in die Schwimmcontainer eingeführt und in diesen bis zum Abtransport gespeichert wird und daß am Zielhafen die Schwimmcontainer als Speicherbehälter dienen und das Flüssiggas direkt aus den Schwimmcontainern entsprechend dem Bedarf verdampft wird.

Indem gemäß einer vorteilhaften Ausführungsform der Erfindung eine durch drei teilbare Anzahl von Schwimmcontainern vorgesehen wird, von denen je eine Gruppe zum Beladen und Speichern, Transportieren und Speichern und Entladen verwendet wird, werden große Investitionen für Vorratshaltungs- und Aufnahmekapazitäten am Ausgangs- bzw. Zielhafen vermieden, und das Gefahrenpotential - verursacht durch große Flüssigkeitsvolumen - wird verringert.

In ihrer weiteren Ausbildung schlägt die Erfindung vor, daß die Schwimmcontainer am Zielhafen, gegebenenfalls nach einer Spülung mit ozonhaltiger Luft, mit Trink- oder Brauchwasser beladen werden und dieses auf der Rückfahrt zum Ausgangshafen transportiert wird. Auf diese Weise wird die Wirtschaftlichkeit des Transports weiter erhöht, und ohne wesentliche Mehrkosten wird Trink- und/oder Brauchwasser in das Gebiet des Ausgangshafens befördert, in dem oft ein großer Mangel an Süßwasser herrscht.

Eine Vorrichtung mit zu Transportgruppen zusammengefaßten Schwimmcontainern, die eine zur Aufrechterhaltung für das Flüssiggas erforderliche tiefe Temperatur geeignete Isolierung aufweisen, mit einer Verladestation für das Flüssiggas am Ausgangshafen und mit einer Entladestation für das Flüssiggas am Zielhafen, ist gemäß der Erfindung dadurch gekennzeichnet, daß die Verladestation eine Verankerung einer Vielzahl von Schwimmcontainern ermöglicht, eine Gasverflüssigungsanlage umfaßt und Einrichtungen aufweist, die das Flüssiggas direkt in die Schwimmcontainer abgibt, und daß die Entladestation ebenfalls die Verankerung einer Vielzahl von Schwimmcontainern ermöglicht, die das verdampfte Gas abgeben und eine Einrichtung besitzen, die das aus dem Schwimmcontainern verdampfte Gas zur Verteilung aufnimmt.

Weitere zweckmäßige Vorrichtungen zur Durchführung des Verfahrens sind in den Unteransprüchen beansprucht.

Durch die erfindungsgemäßen Maßnahmen wird erreicht, daß die spezifischen Investitionen für die Vorhaltung und die Aufnahmekapazität im Ausgangs- bzw. Zielhafen sowie für die Transporteinheiten selbst wesentlich verringert sind. Der Transportenergieverbrauch selbst wird durch die Zusammenfassung der Schwimm-container zu Schub- oder Zugeinheiten sowie durch eine strömungstechnisch optimale Schiffskörpergestaltung wesentlich verringert. Eine weitere Erhöhung der Wirtschaftlichkeit wird durch den geringeren Personalbedarf an Land und an Bord sowie durch kürzere Aufenthaltszeiten im Ausgangs- und im Zielhafen bewirkt. Die wesentlich geringeren Vorhalte- und Übernahmekapazitäten führen zu einer Abnahme des Gefahrenpotentials, und die Bauweise der Schwimmcontainer führt zu kürzeren Bauzeiten und zu einer eingeschränkten Umweltgefährdung bei Unfällen. Schließlich wird das System durch die Nutzung der Ballastreise zum Transport von Trinkwasser in seiner Wirtschaftlichkeit wesentlich erhöht.

Die Erfindung soll nachstehend anhand von Ausführungsbeispielen unter Bezugnahme auf die beigefügten Zeichnungen näher erläutert werden.

In den Zeichnungen zeigen :
Figur 1 eine Übersicht in schematischer Darstellung,
Figur die Seitenansicht miteinander verbundener Schubcontainer,
Figur 3 einen Längsschnit durch die Schwimmcontainer nach Fig. 2,
Figur einen Querschnitt durch einen Schwimmcontainer nach Fig. 2,
Figur 5 eine Draufsicht auf zwei miteinander verbundene Schubcontainer,
Figur 6 in schematischer Darstellung zu einer Zugeinheit verbundene Zugcontainer mit Zugschiff,
Figur 7 ein Zugschiff im Längsschnitt,
Figur 8 das Antriebssystem eines Zugschiffs nach Fig. 7 im Längsschnitt,
Figur 9 einen Querschnitt durch ein Zugschiff nach Fig. 8,
Figur 10 einen Querschnitt des Schwimmcontainers mit Doppelmantel,
Figur 11 einen Querschnitt des Schwimmcontainers mit Ballastlängstanks und
Figur 12 einen Längsschnitt des Schwimmcontainers nach Fig. 11.

In Fig. 1 ist ein Ausgangshafen 1 und ein Zielhafen 2 schematisch dargestellt. Vom Ausgangshafen 1 zum Zielhafen 2 bewegt sich eine Zugcontainereinheit 3, die aber auch als Schubcontainereinheit 4 ausgebildet sein kann, die sich in der Zeichnung vom Zielhafen 2 zum Ausgangshafen 1 zurückbewegt. Im Ausgangshafen 2 ist eine Gasverflüssigungsanlage 5 vorgesehen, in die durch eine Gasleitung 6 Naturgas zugeführt wird, das in der Gasverflüssigungsanlage 5 verflüssigt wird und über eine Flüssiggasleitung 7 in Schwimmcontainer 8.1, 8.2 und 8.3 eingeführt wird. Eine zusätzliche Flüssiggasleitung 9 führt zu zwei Flüssiggasbehältern 10, die nur eine verhältnismäßig geringe Speicherkapazität aufweisen und lediglich zur Abpufferung geringerer Überschußmengen dienen.

Der Zielhafen 2 ist mit je einer Verdampfungsvorrichtung 11 versehen, von der über eine Gasförderleitung 12 das Gas direkt zum Verbraucher geführt werden kann. Ebenfalls zur Abpufferung sind Behälter 13 vorgesehen, die als Gasspeicherbehälter benutzt werden können, die über eine Gasverdampfungsanlage 14 mit Gas beschickt werden können, oder das Flüssiggas wird direkt über die Leitung 15 in die Behälter 13 geleitet, so daß diese dann als Flüssiggasspeicherbehälter dienen. Die Kapazität der Behälter 13 ist ebenfalls vergleichsweise gering und dient nur zur Abpufferung von Gaskapazitäten, die über die Leitung 16 ebenfalls dem Verbraucher zugeführt werden können.

Auf diese Weise kann entsprechend der Kapazität der Gasverflüssigkungsanlage 5 eine erste Schwimmcontainergruppe 8.1 bis 8.3 mit Flüssiggas vollgefüllt werden. Eine derartige Gruppe wird dann zu einer Transporteinheit zusammengefaßt und zum Zielhafen 2 bewegt. In der Zeichnung ist eine Zugtransporteinheit dargestellt, die aus der Schwimmcontainergruppe 17.1 bis 17.3 und dem Zugschiff 18 besteht. Eine im Zielhafen 2 dargestellte Schwimmcontainergruppe 19.1 bis 19.3 gibt das Flüssiggas ab, das über je eine Gasverdampfungsvorrichtung 11 in die Gastransportleitung 12 gelangt, bis die Schwimmcontainer 19.1 bis 19.3 entleert sind. Über eine Trinkwasserleitung 20 kann in die entleerten Schwimmcontainer 19.1 bis 19.3 Trinkwasser für den Transport in den Ausgangshafen 1 eingefüllt werden. In der Zeichnung ist eine Schubcontainereinheit 4 dargestellt, die aus den Schwimmcontainern 20.1 bis 20.3 und einem Schubschiff 21 besteht. Sind die mit Trinkwasser beladenen Schwimmcontainer am Ausgangshafen 1 angekommen, werden die Schwimmcontainer über die Trinkwasserleitung 22 entleert.

In Fig. 1 sind vier Gruppen von Schwimmcontainern dargestellt ; vorzugsweise sollte eine durch 3 teilbare Anzahl von Schwimmcontainern vorgesehen werden, so daß eine Schwimmcontainergruppe am Ausgangshafen beladen wird, eine Schwimmcontainergruppe zum Zielhafen bewegt wird, während zwischenzeitlich am Zielhafen eine Schwimmcontainergruppe entladen wird. Je nach der zur Verfügung stehenden Zeit können jedoch auch vier Schwimmcontainergruppen vorgesehen werden. In jedem Fall ist am Ausgangshafen 1 eine Anzahl von Ankerplätzen 23 und am Zielhafen 2 eine Anzahl von Ankerplätzen 24 vorzusehen, die doppelt so groß ist wie die Anzahl der zu einer Gruppe gehörigen Schwimm- container.

Im Zielhafen 2 kann auch eine nicht dargestellte Vorrichtung vorgesehen sein, die vor dem Einfüllen von Trinkwasser über die Leitung 20 in die Schwimmcontainer 19.1 bis 19.3 eine Spülung mit ozonhaltiger Luft ermöglicht. Auf diese Weise werden die Gasreste an den Tankinnenwänden oxydiert. Dem einzufüllenden Trinkwasser wird ebenfalls Ozon in dem Maße zugesetzt, wie noch eine Ozonzehrung besteht, damit ein geruchs-und geschmacksfreies sowie bakteriologisch einwandfreies Trinkwasser nach den Standards der WHO transportiert und am Ausgangshafen angeliefert werden kann.

Fig. 2 zeigt einen Schwimmcontainer 25, der einen zylindrischen Scₕiffsmantel 26 aufweist, wie Fig. 4 zeigt. Der Schwimmcontainer 25 ist mit einem halbkugelförmigen Bug 27 versehen und besitzt ein konkav, ebenfalls halbkugelförmig ausgebildetes Heck 28. Innerhalb der Längs- und Querspanten 29 liegt ohne starre Verbindung konzentrisch der Ladetank 30, wie die Fig. 3 und 4 zeigen. Der Ladetank besteht aus Aluminium, und die Leerräume 31 zwischen Schiffsmantel 26 und Ladetank 30 werden zur Kälteisolierung mit Polyurethan ausgeschäumt. Die Bughalbkugel 27 mit der tieferen Isolierschicht 32 übernimmt im Falle einer Kollision die Funktion einer Knautschzone.

Wie die Fig. 2 und 4 zeigen, ist jeder Schwimm- container mit einem Domaufbau 33 zur Flussigkeitsatmung versehen. Dort sind auch Einrichtungen zur direkten Verdampfung sowie zur Ladung und Löschung vorgesehen. Auf einem Sonnenschutzlängsschild 34 ist jeder Schwimm- container begehbar.

Die an den Schwimmcontainern vorgesehenen Be- und Entladevorrichtungen hängen von der Ausstattung des Ausgangs- bzw. Zielhafens ab. So ist es möglich, am Zielhafen bei einer großen Anzahl von Ankerplätzen zu den einzelnen Schwimmcontainergruppen bewegbare Verlade- bzw. Entladevorrichtungen vorzusehen. Insbesondere können neben zentralen Wasseraufbereitungsvorrichtungen am Ziel- und Ausgangshafen auch die Schwimmcontainer mit kleinen Wasseraufbereitungsanlagen versehen sein, um das Wasser während des Transports im gewünschten Zustand zu halten.

In den Fig. 2 und 3 sind Schwimmcontainer dargestellt, die zu einer Schubeinheit verbunden sind. Zu diesem Zweck sind im Bug 32 eines Schwimmcontainers Bolzen 35 vorgesehen, die in entsprechende Ausnehmungen 36 am Heck eines Schwimmcontainers eingreifen, wie insbesondere aus Fig.3 zu entnehmen ist. Diese Bolzen können automatisch beim Einfahren der Kupplungen einrasten und mittels Fernbedienung vom Schubschiff ausgelöst werden. im Kollisionsfall löst sich die Kupplung des betroffenen Teils der Schwimmcontainereinheit automatisch.

Wie aus Fig. 1 zu ersehen ist, besitzt das Schubschiff 18 ebenfalls einen halbkugelförmigen Bug und entsprechende Kupplungselemente.

In Fig. 5 ist eine Schubcontainereinheit dargestellt, die außen horizontal verlaufende Versteifungen 37 aufweist, in die die Bolzen 35 beim Verkuppeln eingreifen. Dabei hängt es im einzelnen von baulichen Gegebenheiten ab, ob die Bolzen 35 am Bug 32 der Container oder an den Längsversteifungen 37vorgesehen sind, um dann in entsprechende Ausnehmungen bewegt zu werden.

In Fig. 6 ist eine Zugcontainereinheit dargestellt, bei der das Zugschiff und die einzelnen Schwimmcontainer durch Zugelemente 38 verbunden sind. Die einzelnen Schwimmcontainer weisen nicht dargestellte, vorzugsweise vom Zugschiff aus betätigbare Steuerruder auf. Wie in den Fig. 6a bis 6c dargestellt ist, können sich die Zugelemente 38 verlängern und verkürzen. Bei der Steuerbewegung nach Fig. 6b verkürzt sich das Zugelement 38a, und das Zugelement 38b verlängert sich, während bei der Steuerbewegung nach Fig. 6c sich das Zugelement 38a verlängert, während sich das Zugelement 38b verkürzt. Auf diese Art und Weise ist eine seitliche Steuerbewegung wie auch eine durch Wellengang vertikale Bewegung der Schwimmcontainer zueinander möglich. Die Zugelemente stehen dabei unter einer Vorspannung, beispielsweise durch Federmotore, so daß die Schwimmcontainer weitgehend in einen durch Lagerrollen 39 abgestützten Kontakt gehalten werden. Es ist auch möglich, zum Einziehen bzw. Verkürzen der Zugelemente 38 diesennicht dargestellte Antriebe mit Rutschkupplungen zuzuordnen.

In Fig. 8 ist eine Kupplung in Form einer Kugelkapsel 55 dargestellt. Die Kugel 55 rastet in zwei gelenkig gelagerten Kugelschalen ein, die durch Hydraulikzylinder 56 zum Entkuppeln auseinandergezogen werden, so daß die Kugel 55 freikommen kann. Auf diese Art und Weise werden Relativbewegungen zwischen Zugschiff 18 und Schwimmcontainer, wie sie der Betrieb mit sich bringt, ermöglicht.

In den Fig. 7 und 8 ist ein Zugschiff 18 gezeigt, wie es bereits in den Fig. 1 und 6 schematisch dargestellt ist. Das Zugschiff 18 weist Antriebskanäle 40 auf, in denen Antriebsschrauben 41 sitzen, die über Wellen 42 mit einem Getriebe 43 und einem Gasmotor 44 verbunden sind. Wie insbesondere Fig. 9 zeigt, liegen die rückseitigen Austrittsöffnungen 45 der Antriebskanäle 40 außerhalb der Projektion der zylindrischen Schwimmcontainer 25. Eine Steuerung des Antriebs- bzw. Zugschiffs 18 kann durch unterschiedlichen Antrieb der Schrauben 41 erfolgen, aber auch zusätzlich durch die Steuerklappen 46, die an den Ausgangsöffnungen 45 der Antriebskanäle 40 angebracht sind.

Wie im einzelnen Fig. 7 zeigt, sind im Antriebsschiff 18 die Unterkünfte für das gesamte zum Betrieb der Transporteinheit erforderliche Personal vorgesehen. Neben einem Speicherraum 47 für das zum Betrieb der Antriebsmotore 44 erforderliche Flüssiggas ist ein weiterer Ballastraum 48 vorgesehen, der so gefüllt wird, daß das Antriebsschiff 18 der Eintauchtiefe 49 der Schwimmcontainer bei Flüssiggastransport oder der Eintauchtiefe 50 der Schwimmcontainer beim Wassertransport auf der Rückreise vom Zielhafen 2 zum Ausgangshafen 1 angepaßt ist.

In Fig. 10 ist eine weitere Ausführungsform eines Schwimmcontainers dargestellt, der auch für Unterwasserfahrt geeignet ist. Zu diesem Zweck ist der Schwimmcontainer mit einem zylindrischen Doppelmantel 26, 57 aus Stahl versehen, dessen Ringraum im unteren Bereich mit Metallballast 59 versehen ist. Dieser Metallballast kann aus Gußeisen, Blei oder einer anderen besonders schweren Substanz bestehen. Der innere Mantel 57 trägt auf der Unterseite eine Leckwanne 64 aus gegenüber tiefen Temperaturen beständigem Material, z. B. Aluminium oder Blei. Diese Wanne ist dazu bestimmt, eventuell aus dem Ladetank 30 austretendes Flüssiggas aufzufangen. Der Ladetank ist ohne starre Verbindung konzentrisch zu dem Doppelmantel 26, 57 angeordnet, wobei der Raum zwischen Doppelmantel 26, 57 und dem Ladetank 30, wie schon beschrieben mit einem Isoliermaterial 31 ausgefüllt bzw. ausgeschäumt ist.

Beim Betrieb wird bei einer Ladereise in Oberwasserfahrt der über dem Metallballast 59 im Doppelmantel 26, 57 befindliche Hohlraum nicht ausgefüllt. Ist jedoch eine Unterwasserfahrt beabsichtigt, dann wird ein Teil des Hohlraumes über dem Metallballast 59 zur Regelung der Wassertiefe mit Regelballastwasser 58d ausgefüllt, wie es in Fig. 10 in der linken Hälfte dargestellt ist.

Bei einer Ballastreise, die in Fig. 6 auf der rechten Seite dargestellt ist, wird der über dem Metallballast 59 befindliche Hohlraum je nach der gewünschten Eintauchtiefe mit Ballastwasser gefüllt.

Eine weitere Ausführungsform eines Schwimmcontainers zeigt Fig. 11. Dieser besteht aus einem zylindrischen Außenmantel 26, der im unteren Bereich Metallballast aufnimmt, wobei der Zwischenraum zwischen dem Außenmantel 26 und dem Ladetank 30 in üblicher Weise mit Isoliermaterial 31 ausgefüllt ist. Auch hier ist im unteren Teil auf der Innenseite des Außenmantels 26 eine Leckwanne 64 aus tieftemperaturbeständigem Material vorgesehen.

Für die Ballasthandhabung sind zwei in horizontaler Ebene links und rechts außen angeordnete Ballastlängstanks 60 vorgesehen, die vorzugsweise einen Halbkreisquerschnitt aufweisen. Entsprechend der nach Fig. 10 beschriebenen Funktionsweise wird bei der auf der linken Seite von Fig. 11 dargestellten Ladereise der Ballastlängstank 60 bei Oberwasserfahrt nicht in Anspruch genommen und sonst entsprechend der gewünschten Eintautiefe mit Ballastwasser 61b b gefüllt. Bei der auf der rechten Seite in Fig. 11 dargestellten Ballastreise wird das Ballastwasser 61a in den Ballastlängstank 60 wieder je nach gewünschter Eintauchtiefe eingefüllt.

Der in Fig. 12 dargestellte Teillängsschnitt zeigt den Ladetank 30, der bei Anwendung tiefer Temperaturen einen Schrumpfungsbereich 63 aufweist, der von dem elastischen Isoliermaterial ausgefüllt wird. Zur Verdampfung des Flüssiggases ist an dem Domaufbau 33 eine Heizspirale 62 angeordnet.

## Patentansprüche

1. Verfahren zum Transport von Flüssiggas . mittels zur Aufrechterhaltung von zum Flüssigastransport erforderlichen tiefen Temperaturen isolierter Flüssiggas-Schwimmcontainer (8.1,1, 19.1), die zu Transportgruppen (3, 4) zusammengefaßt werden, in die das Flüssiggas im Ausgangshafen (1) eingefüllt wird und aus denen das Gas am Zielhafen (2) abgegeben wird, dadurch gekennzeichnet, daß das Gas im Ausgangshafen von der Verflüssigungsanlage (5) direkt in die Schwimmcontainer eingeführt und in diesen bis zum Abtransport gespeichert wird und daß am Zielhafen die Schwimmcontainer als Speicherbehälter dienen und das Flüssiggas direkt aus den Schwimmcontainern entsprechend dem Bedarf verdampft wird.

2. Verfahren nach Anspruch 1, dadurch gekennzeichnet, daß eine durch drei teilbare Anzahl von Schwimmcontainern vorgesehen wird, daß eine erste Gruppe von Schwimmcontainern (8.1, 8.2, 8.3) im Ausgangshafen mit Flüssiggas beladen wird und das Flüssiggas in den Schwimmcontainern gespeichert wird, während eine zweite Gruppe von Schwimmcontainern (13.1, 13.2, 13.3) vom Ausgangshafen zum Zielhafen bewegt wird und eine dritte Gruppe (19.1, 19.2, 19.3) im Zielhafen als Speisebehälter dient, aus denen das Flüssiggas nach Bedarf verdampft wird.

3. Verfahren nach Anspruch 1 oder 2, dadurch gekennzeichnet, daß die Schwimmcontainer (8, 17, 19, 20) am Zielhafen, gegebenenfalls nach einer Spülung mit ozonhaltiger Luft mit Trink-oder Brauchwasser beladen werden und dieses auf der Rückfahrt zum Ausgangshafen transportiert wird.

4. Vorrichtung zur Durchführung der Verfahren nach einem der Ansprüche 1 bis 3 mit zu Transportgruppen (3, 4) zusammengefaßten Schwimmcontainern, (8, 17, 19, 20) die eine zur Aufrechterhaltung für das Flüssiggas erforderliche tiefe Temperatur geeignete Isolierung (31) aufweisen, mit einer Verladestation für das Flüssiggas am Ausgangshafen (1) und mit einer Entladestation für das Flüssiggas am Zielhafen (2), dadurch gekennzeichnet, daß die Verladestation eine Verankerung (23) einer Vielzahl von Schwimmcontainern ermöglicht, eine Gasverflüssigungsanlage (5) umfaßt und Einrichtungen aufweist, die das Flüssiggas direkt in die Schwimmcontainer abgibt, und daß die Entladestation ebenfalls die Verankerung (24) einer Vielzahl von Schwimmcontainern ermöglicht, die das verdampfte Gas abgeben und eine Einrichtung (11) besitzen, die das aus dem Schwimmcontainern verdampfte Gas zur Verteilung aufnimmt.

5. Einrichtung nach Anspruch 4, dadurch gekennzeichnet, daß eine durch drei teilbare Anzahl von Schwimmcontainern vorgesehen wird, so daß sich drei Schwimmcontainergruppen (8, 17, 19) ergeben, und daß an der Verladestation sowie an der Entladestation eine Anzahl von Ankerplätzen (23, 24) mit zugeordneten Verladevorrichtungen bzw. Entladevorrichtungen vorgesehen ist, die der Anzahl der zu einer Gruppe gehörigen Schwimmcontainern entspricht.

6. Einrichtung nach Anspruch 5, dadurch gekennzeichnet, daß eine Anzahl von Ankerplätzen (23,24) vorgesehen ist, die doppelt so groß ist wie die Anzahl zu einer Gruppe gehöriger Schwimm- container.

7. Einrichtung nach einem der Ansprüche 4 bis 6, dadurch gekennzeichnet, daß im Ausgangs (1) - und Zielhafen (2) zu den einzelnen Ankerplätzen bewegbare Verlade - bzw. Entladevorrichtungen vorgesehen sind.

8. Einrichtung nach einem der Ansprüche 4 bis 7, dadurch gekennzeichnet, daß im Zielhafen (2) Vorrichtungen zum Beladen der Schwimmcontainer mit Trink- oder Brauchwasser vorgesehen sind und daß am Ausgangshafen Vorrichtungen zum Entladen von Trink- und Brauchwasser aus den Schwimmcontainern vorgesehen sind.

9. Einrichtung nach einem der Ansprüche 4 bis 8, dadurch gekennzeichnet, daß die Schwimm- container eine Heckausnehmung (28) aufweisen, in die der Bug (27) eines anderen Schwimmcontainers einfahrbar ist, und daß an der Back-und Steuerbordseite Horizontalversteifungen mit quer zur Bewegungsrichtung verlaufenden Ausnehmungen angeordnet sind, in die entsprechendende Bolzen am Bug des nachfolgenden Schwimmcontainers eingreifen.

10. Einrichtung nach einem der Ansprüche 4 bis 8, dadurch gekennzeichnet, daß die schwimmcontainer und Schleppschiffe (18) Kugelkapselkupplungen aufweisen.

11. Einrichtung nach einem der Ansprüche 4 bis 8, dadurch gekennzeichnet, daß die Schwimmcontainer kugelkalottenartig ineinandergreifen, vom Schleppschiff aus betätigbare Steuerruder aufweisen und durch sich der Bewegung der einzelnen Einheiten anpassende Zugelemente (38) verbunden sind.

12. Einrichtung nach Anspruch 11, dadurch gekennzeichnet, daß die Zugelemente (38) unter einer Vorspannung, beispielsweise durch Federmotore, stehen, um die Transportcontainer weitgehend in durch Rollen abgestüzten Kontakt zu halten.

13. Einrichtung nach Anspruch 12, dadurch gekennzeichnet, daß den Zugelementen (38) Antriebe zum Einziehen bzw. Verkürzen mit Rutschkupplungen zugeordnet sind.

14. Einrichtung nach einem der Ansprüche 4 bis 14; dadurch gekennzeichnet, daß das Schleppschiff auf der Unterseite angeordnete Kanäle (40) aufweist, in denen Antriebsschrauben (41) sitzen, und daß die Projektion der rückseitigen Öffnungen der Kanäle nicht auf das Querschnitsprofil der folgenden Schwimmcontainereinheit trifft.

15. Einrichtung nach Anspruch 14, dadurch gekennzeichnet, daß am Austritt der Antriebskanäle Steuerklappen (46) vorgesehen sind.

16. Einrichtung nach einem der Ansprüche 4 bis 15, dadurch gekennzeichnet, daß die Schwimmcontainer aus einem zylindrischen Stahlmantel mit halbkugelförmigem Bug (27) und entsprechender Heckausnehmung (28) bestehen und daß ohne starre Verbindung konzentrisch der Ladetank angeordnet ist, wobei der Raum zwischen Stahlmantel und Ladetank mit einem Isoliermaterial (31) ausgefüllt bzw. ausgeschwäumt ist.

17. Einrichtung nach einem der Ansprüche 4 bis 16, dadurch gekennzeichnet, daß der Schwimmcontainer außen aus einem zylindrischen Doppelmantel (26) aus Stahl besteht, dessen Ringraum im unteren Bereich Metallballast (59) und darüber Wasserballast (61) aufnimmt, und daß ohne starre Verbindung konzentrisch der Ladetank angeordnet ist, wobei der Raum zwischen Doppelmantel und Ladetank mit Isoliermaterial (31) ausgefüllt bzw. ausgeschäumt ist.

18. Einrichtung nach einem der Ansprüche 4 bis 17, dadurch gekennzeichnet, daß der Schwimmcontainer aus einem zylindrischen Außenmantel (26), der im unteren Bereich Metallballast (59) aufnimmt, und zwei in horizontaler Ebene links und rechts außen angeordnete Ballastlängstanks (60) mit vorzugsweise Halbkreisquerschnitt zur Aufnahme von Wasserballast (61) besteht, und daß ohne starre Verbindung konzentrisch der Ladetank angeordnet ist.

## Claims

1. A method for the carriage of liquid gas in insulated containers (8.1 ; 13.1) which are insulated to maintain the low temperatures necessary for the carriage of liquid gas and which are combined to form groups (3, 4) into which the liquid gas is charged at the departure port (1) and from which the gas is removed at the destination port (2), characterised in that at the departure port the gas is introduced directly from the liquefaction plant (5) into the floating containers and stored therein until carriage, and the floating containers serve as storage vessels at the destination port and the liquid gas is evaporated directly from the containers in accordance with demand.

2. A method according to claim 1, characterised in that a number of floating containers divisible by three are provided, a first group of floating containers (8.1, 8.2, 8.3) is loaded at the departure port with liquid gas and the same is stored in the containers, while a second group of floating containers (13.1, 13.2, 13.3) moves from the departure port to the destination port and a third group (19.1, 19.2, 19.3) serves at the destination port as storage tanks from which the liquid gas is evaporated in accordance with demand.

.3. A method according to claim 1 or 2, characterised in that at the destination port the floating containers (8, 17, 19, 20) are loaded, possibly after washing with ozonized air, with drinking or service water which is carried to the departure port o the return journey.

4. A system for the practice of the methods according to any of claims 1 to 3, comprising floating containers (8, 17, 19, 20) which are combined to form transport groups (3, 4) and which have insulation (31) appropriate to maintain the low temperature necessary for liquid gas, the apparatus comprising a liquid gas loading station at the departure port (1) and a liquid gas unloading station at the destination port (2), characterised in that the loading station is arranged for the anchorage (23) of a number of floating containers, comprises a gas-liquefaction plant (5) and has provision for loading the liquid gas directly into the floating containers, and the unloading station is also arranged for the anchorage (24) of a number of floating containers which discharge the evaporated gas, the unloading station having means (11) for receiving for distribution the gas evaporated from the floating containers.

5. A system according to claim 4, characterised in that a number of floating containers divisible by three are provided so that three groups (8, 17, 19) of floating containers arise ; and both the loading station and the unloading station have a number of anchorages (23, 24) with associated loading and unloading facilities, such number corresponding to the number of floating containers in a group.

6. A system according to claim 5, characterised in that anchorages (23, 24) are provided to a number twice the number of floating containers in a group.

7. A system according to any of claims 4 to 6, characterised in that the departure port (1) and the destination port (2) have loading and unloading facilities, respectively, which are movable to the various anchorages.

8. A system according to any of claims 4 to 7, characterised in that the destination port (2) has provision for loading the floating containers with drinking or servicewater and the departure port has provision for unloading drinking and service water from the floating containers.

9. A system according to any of claims 4 to 8, characterised in that the floating containers are formed with a stern recess (28) into which the bow (27) of another floating container can move, and horizontal stiffeningsare provided on the port and starboard sides and are formed with recesses which extend transversely to the direction of movement and in which appropriate pins or bolts or the like of the bow of the container immediately behind engage.

10. A system according to any of claims 4 to 8, characterised in that the floating containers and the tractor ships (18) have spherical enclosed couplings.

11. A system according to any of claims 4 to 8, characterised in that the floating containers engage in one another after the fashion of part- spherical parts, have rudders controllable from the tracter ship and are connected by towing elements (38) adaptable to the movement of the various units.

12. A system according to claim 11, characterised in that the towing elements (38) are preloaded, for instance, by spring motors, in order to maintain the containers substantially in roller- borne contact.

13. A system according to claim 12, characterised in that drives for drawing in or shortening and having slipping couplings are associated with the towing elements (38).

14. A system according to any of claims 4-14, characterised in that the tractor ship has on the bottom channels (40) in which driving screws (41) are disposed, and the projection of the rear openings of the channels is not incident on the cross-sectional profile of the following container unit.

15. A system according to claim 13, characterised in that control flaps (16) are provided at the exit of the driving channels.

16. A system according to any of claims 4-15, characterised in that the floating containers take the form of a cyclindrical steel shell having a hemispherical bow (27) and a corresponding stern recess (28), and the loading tank is disposed concentrically and without rigid connection, the space between the shell and the loading tank being filled or foamed up with an insulant (31).

17. A system according to any of claims 4 to 16, characterised in that the floating container takes the form externally of a steel cylindrical double shell (26) whose annular space receives metal ballast (59) in the bottom zone and water ballast (61) above the metal ballast, and the loading tank is disposed concentrically without rigid connection, the space between the double shell and the loading tank being filled or foamed up with an insulant (31).

18. A system according to any of claims 4-17, characterised in that the floating container takes the form of a cylindrical outer shell (26) receiving metal ballast (59) in the bottom part and of two longitudinal ballast tanks (60) which are disposed on the left and the right externally in a horizontal plane and which are of preferably semicircular cross-section and which are adapted to receive water ballast (61), and the loading tank is disposed concentrically without a rigid connection.

## Revendications

1. Procédé pour le transport de gaz liquéfié au moyen de conteneurs flottants de gaz liquéfié isolés pour le maintien des très basses températures exigées par le transport de gaz liquéfié (8.1, 19.1) qui sont réunis en groupes de transport (3, 4), qui sont remplis de gaz liquéfié au port d'origine (1) et déchargés du gaz au port de destination (2), caractérisé en ce qu'au port d'origine le gaz est conduit directement de l'installation de liquéfaction (5) dans les conteneurs flottants, est stocké dans ceux-ci jusqu'à la fin du transport, et en ce qu'au port de destination les conteneurs flottants servent de réservoirs de stockage et le-gaz liquéfié est prélevé directement des conteneurs par vaporisation selon les besoins.

2. Procédé selon la revendication 1, caractérisé en ce qu'il est prévu un nombre de conteneurs flottants multiple de trois, en ce qu'un premier groupe de conteneurs flottants (8.1, 8.2, 8.3) est chargé de gaz liquéfié au port d'origine et le gaz liquéfié est stocké dans les conteneurs flottants, pendant qu'un deuxième groupe de conteneurs flottants (17.1, 17.2, 17.3) est conduit au port d'origine de destination et qu'un troisième groupe (19.1, 19.2, 19.3) sert au port de destination (2) de réservoirs d'alimentation desquels le gaz liquéfié est prélevé par vaporisation selon les besoins.

3. Procédé selon la revendication 1 ou 2, caractérisé en ce que les conteneurs flottants (8,17,19, 20) sont chargés au port de destination d'eau potable ou d'eau industrielle, le cas échéant après un rinçage à l'air chargé d'ozone, et cette eau est transportée au port d'origine dans le voyage de retour.

4. Dispositif pour la mise en ceuvre du procédé selon une des revendications 1 à 3 avec des conteneurs flottants (8, 17, 19, 20) réunis en groupes de transport (3, 4), qui présentent une isolation (31) adaptée au maintien de très basses températures exigées par le gaz liquéfié, avec une station de chargement pour le gaz liquéfié au port d'origine (1) et avec une station de déchargement pour le gaz liquéfié au port de destination (2) caractérisé en ce que la station de chargement permet le mouillage (23) d'une pluralité de conteneurs flottants, comprend une installation de liquéfaction de gaz (5) et présente des dispositifs qui délivrent le gaz liquide directement dans les conteneurs flottants, et en ce que la station de déchargement permet de même le mouillage (24) d'une pluralité de conteneurs flottants, qui délivrent le gaz vaporisé et possèdent un équipement (11) adapté à recevoir le gaz vaporisé hors des conteneurs flottants en vue de sa distribution.

5. Dispositif selon la revendication 4, caractérisé en ce qu'il est prévu un nombre de conteneurs flottants multiple de trois de sorte qu'il se présente trois groupes de conteneurs flottants (8, 17, 19), et en ce qu'à la station de chargement comme à la station de déchargement est prévu un nombre de mouillages (23, 24) avec des dispositifs de chargement ou des dispositifs de déchargement y affectés qui correspond au nombre de conteneurs flottants appartenant à un groupe.

6. Dispositif selon la revendication 5, caractérisé en ce qu'il est prévu un nombre de mouillages (23, 24) qui est le double du nombre de conteneurs flottants appartenant à un groupe.

7. Dispositif selon une des revendications 4 à 6, caractérisé en ce qu'il est prévu des appareils de chargement ou de déchargement amovibles vers divers mouillages au port d'origine (1) et au port de destination (2).

8. Dispositif selon une des revendications 4 à 7, caractérisé en ce que le port de destination (2) est doté d'appareils de chargement des conteneurs flottants en eau potable ou industrielle et que le port d'origine est doté d'appareils pour le déchargement des conteneurs flottants de l'eau potable ou industrielle.

9. Dispositif selon une des revendications 4 à 8, caractérisé en ce que les conteneurs flottants présentent un évidement en poupe (28) dans lequel la proue (27) d'un autre conteneur flottant peut être introduite, et en ce qu'à babord et tribord sont disposés des renforts horizontaux avec des logements disposés transversalement au sens de la marche dans lesquels les boulons correspondants sur la proue du conteneur flottant qui le suit font prise.

10. Dispositif selon une des revendications 4 à 8, caractérisé en ce que les conteneurs flottants et les bateaux remorqueurs (18) présentent des accouplements à capsules sphériques.

11. Dispositif selon une des revendications 4 à 8, caractérisé en ce que les conteneurs flottants font prise les uns dans les autres à la façon de calottes sphériques, présentent des gouvernails commandés depuis le bateau remorqueur, et sont reliés par des éléments de traction (38) s'adaptant aux mouvements des unités respectives.

12. Dispositif selon la revendication 11, caractérisé en ce que les éléments de remorquage (38) sont placés sous précontrainte, par exemple par des moteurs à ressort, pour maintenir les conteneurs de transport en appui sur rouleaux dans de larges limites.

13. Dispositif selon la revendication 12, caractérisé en ce que des commandes de retrait ou de raccourcissement sont adjointes aux éléments de traction (38), avec des systèmes d'accouplement à friction.

14. Dispositif selon une des revendications 4 à 14, caractérisé en ce que le bateau remorqueur présente dans sa partie inférieure des conduits (40), dans lesquels sont logées des hélices (41), et en ce que la projection des orifices arrière des conduits ne rencontre pas le profil transversal de l'unité de conteneurs flottants qui le suit.

15. Dispositif selon la revendication 14, caractérisé en ce qu'à la sortie des conduits moteurs sont prévus des clapets de manoeuvre (46).

16. Dispositif selon une des revendications 4 à 15, caractérisé en ce que les conteneurs flottants se composent d'une enveloppe en acier cylindrique avec une proue de forme hémisphérique (27) et un évidement de poupe (28) correspondant, et en ce que la citerne de chargement est disposée concentriquement sans liaison rigide, l'espace entre enveloppe d'acier et citerne de chargement étant rempli d'une matière isolante ou de mousse expansée.

17. Dispositif selon une des revendications 4 à 16, caractérisé en ce que le conteneur flottant se compose à l'extérieur d'une enveloppe double cylindrique (26) en acier, dont l'espace annulaire reçoit dans sa partie inférieure un lest en métal (59) et par dessus un lest d'eau (61) et en ce que la citerne de chargement est disposée concentriquement sans liaison rigide, l'espace entre enveloppe double et citerne de chargement étant rempli de matière isolante (31) éventuellement de la mousse expansée.

18. Dispositif selon une des revendications 4 à 17, caractérisé en ce que le conteneur flottant se compose d'une enveloppe extérieure cylindrique (26), qui reçoit du lest en métal (59) dans sa partie inférieure, et deux réservoirs longitudinaux de lest (60) disposés selon un plan horizontal à droite et à gauche à l'extérieur, avec de préférence une section demi-circulaire pour recevoir du lest d'eau (61), et en ce que la citerne de chargement est disposée concentriquement sans liaison rigide.
